# EUROPÄISCHE PATENTSCHRIFT

(11) **EP 2 965 016 B1**
(45) Veröffentlichungstag und Bekanntmachung des Hinweises auf die Patenterteilung: **27.06.2018**
(21) Anmeldenummer: 14722713.6
(22) Anmeldetag: 07.03.2014
(51) Int. Cl.: F24F 7/013, F24F 13/24

(54) **AKTIVE ÜBERSTRÖMANORDNUNG**
ACTIVE FLOW TRANSFER ARRANGEMENT
SYSTÈME DE DÉBORDEMENT ACTIF

(30) Priorität: 07.03.2013 CH 5742013
(43) Veröffentlichungstag der Anmeldung: 13.01.2016
(73) Patentinhaber: Zehnder Group International AG, 5722 Gränichen (CH)
(72) Erfinder: THOMA, Urs, CH-8752 Näfels (CH)
(74) Vertreter: Veni Swiss & European Patent Attorneys
(86) Internationale Anmeldenummer: PCT/IB2014/000264
(87) Internationale Veröffentlichungsnummer: WO 2014/135960

(56) Entgegenhaltungen:
- WO-A1-00/46555
- DE-A1- 3 118 052
- DE-A1- 4 143 036
- GB-A- 497 711

## Beschreibung

Die Erfindung bezieht sich auf eine aktive Überströmanordnung zur Erzeugung eines Luftausgleichs zwischen zwei durch eine Trennwand voneinander getrennten Räumen.

Zur Modernisierung bestehender Bauten werden u.a. oft die alten, undichten Fenster durch besser dämmende und luftdichte Versionen ersetzt. Der geringere Luftwechsel reduziert einerseits den Wärmebedarf der Wohnung, bedeutet anderseits aber auch, dass eine neue Art des Luftaustauschs in der Wohnung notwendig wird. Im Neubau wird hierfür typischerweise eine mechanische Wohnungslüftung eingesetzt, mit der Frischluft in die Schlafzimmer eingebracht und Abluft aus Bad, Küche und WCs abgesaugt wird. Durch Wärmerückgewinnung wird die Aussenluft mit der Abluft entnommener Wärme erwärmt, was den Wärmebedarf der Wohnung weiter reduziert. In bestehenden Bauten ist es allerdings oft schwierig, Luftkanäle zu allen Zimmern zu bauen.

Es ist aber bekannt, dass die Luft in Wohnungen bei offenen Türen sehr gut gemischt wird. Bei offenen Türen genügt es deshalb, die Zuluft irgendwo in die Wohnung einzubringen, wenn die Abluft aus Bad, Küche und WCs abgesaugt wird. Das vereinfacht den Einbau einer Lüftung in einer bestehenden Wohnung, da Bad, Küche und WCs oft beieinander liegen und bereits durch Steigzonen erschlossen sind oder bereits mit einem zentralen Ventilator entlüftet werden. Tatsächlich sind die Zimmertüren aber oft geschlossen. Deshalb muss mit einem aktiven Überströmer dafür gesorgt werden, dass auch dann genügend Luft zwischen Zimmer und Gang ausgetauscht wird. Ventilatoren fördern die Luft aus dem Gang in die Zimmer, die über den Spalt unter der Türe oder einen zweiten aktiven Überströmer oder speziell angebrachte Öffnungen zwischen Zimmern und Gang zurückströmt.

Die gleichen aktiven Überströmer lassen sich auch zwischen kleinen Büroräumen und Gang einsetzen, womit die Zuluft ausschliesslich in den Gang geführt werden kann. Vorteilhaft ist in diesem Fall, dass die Zuluftmenge mit einem einzigen CO2-Fühler im Gang zur Berücksichtigung der anwesenden Personenzahl geregelt werden kann.

Es sind verschiedene Lösungen für dieses Produkt vorbekannt. Allen gemeinsam ist, dass die Luft aus dem einen Raum mit einem Ventilator durch die Trennebene, Türe oder Wand, durchgeführt wird und über eine Öffnung in derselben Trennebene passiv zurückgeführt wird. Alle Lösungen versuchen mit verschiedenen Mitteln, sowohl den Schall der Ventilatoren selbst als auch den in den Räumen erzeugten Schall am Austritt in die angrenzenden Räume zu hindern.

Dazu werden die in Fig. 1, Fig. 2 und Fig. 3 gezeigten Prinzipien verwendet.
Nachteilig an Prinzip 1:
   Auf der einen Seite ist der Ventilator ohne Schalldämmung; auf der anderen Seite erfolgt nur 90° Umlenkung bei kurzer Länge des gedämmten Spalts, d.h. zu schwache Schalldämmwirkung für Geräusche vom Ventilator wie zwischen Räumen. Ein grosser Ausbruch aus der Wand ist notwendig.
Nachteilig an Prinzip 2:
   Nur 1-fache Abdeckung zwischen dem Ventilator und dem Raum beidseitig. D.h. schwache Schalldämmung. Schallabstrahlung der Türe wegen geringer Masse normaler Türen. Die Türe wird in ihrem Aussehen beeinträchtigt.
Nachteilig an Prinzip 3:
   Auf einer Seite ist der Ventilator ohne Schalldämmung, d.h. laut. Eine Verbreiterung des Wanddurchbruchs für einen breiteren Türrahmen ist aufwendig.

DE 41 43 036 bezieht sich auf eine Belüftungseinrichtung für Räume, mit einem den Raum mit dem Aussenbereich verbindenden Kanal, in dem ein Gebläse angeordnet ist. Der Kanal verläuft wenigstens teilweise durch einen Rahmen eines Aussenfensters und ist mit Schalldämmenden, den Durchgang von Schallschwingungen von aussen nach innen verhindernden Mitteln versehen. Hierdurch kann bei einer Schallbelästigung von aussen auf ein Öffnen des Fensters verzichtet werden, wobei dennoch eine ausreichende Belüftung des Raumes ständig gegeben ist. Durch die Konstruktion des Belüftungseinrichtung wird verhindert, dass Schall von aussen über sie selbst nach innen übertragen wird.

Der Erfindung liegt die Aufgabe zugrunde, einen wirkungsvollen Luftausgleich zwischen zwei durch eine Trennwand voneinander getrennten Räumen zu erzeugen, wobei in mindestens einem der beiden Räume eine nur geringe Geräuschbelästigung auftreten soll.

Zur Lösung dieser Aufgabe stellt die Erfindung eine aktive Überströmanordnung zur Erzeugung eines Luftausgleichs zwischen zwei durch eine Trennwand voneinander getrennten Räumen bereit, wobei die aktive Überströmanordnung folgende Elemente enthält: einen Trennwand-Abschnitt, der mit mindestens einem Durchgangsloch versehen ist, welches sich von einer ersten Wandöffnung auf der ersten Seite des Trennwand-Abschnitts zu einer zweiten Wandöffnung auf der zweiten Seite des Trennwand-Abschnitts erstreckt; einen in dem mindestens einen Durchgangsloch angeordneten Ventilator; zwei Schalldämpfeinheiten, welche auf der ersten Wandöffnung und auf der zweiten Wandöffnung dicht anliegend derart angeordnet sind, dass ein Überströmkanal für Luft zwischen den beiden Räumen vorliegt, der durch die beiden Schalldämpfeinheite und durch das mindestens eine Durchgangsloch gebildet ist. Erfindungsgemäss enthält die beiden Schalldämpfeinheiten jeweils einen durchgängigen Luftkanal mit einem ersten Kanalabschnitt, einem Umlenkabschnitt und einem zweiten Kanalabschnitt, wobei sich der jeweils erste Kanalabschnitt im wesentlichen parallel zur Ebene der Trennwand von einer Wandöffnung bis zu dem jeweiligen Umlenkabschnitt erstreckt und sich der zweite Kanalabschnitt im wesentlichen parallel zur Ebene der Trennwand oder im wesentlichen orthogonal zur Ebene der Trennwand von dem jeweiligen Umlenkabschnitt bis zu einer raumseitigen Austrittsöffnung der jeweiligen Schalldämpfeinheit erstreckt.

Zweckmässigerweise enthält die mindestens Schalldämpfeinheit an ihren Innenwänden eine poröse Beschichtung.

Bei einer besonders vorteilhaften Ausführung enthält die mindestens eine Schalldämpfeinheit einen durchgängigen Luftkanal mit einem ersten Kanalabschnitt, einem ersten Umlenkabschnitt, einem zweiten Kanalabschnitt, einem zweiten Umlenkabschnitt und einem dritten Kanalabschnitt, wobei sich der erste Kanalabschnitt im wesentlichen parallel zur Ebene der Trennwand von einer Wandöffnung bis zu dem ersten Umlenkabschnitt erstreckt, sich der zweite Kanalabschnitt im wesentlichen parallel zur Ebene der Trennwand oder im wesentlichen orthogonal zur Ebene der Trennwand von dem ersten Umlenkabschnitt bis zu dem zweiten Umlenkabschnitt erstreckt und sich der dritte Kanalabschnitt von dem zweiten Umlenkabschnitt zu einer raumseitigen Austrittsöffnung der mindestens einen Schalldämpfeinheit erstreckt.

Vorzugsweise enthält die aktive Überströmanordnung mehrere nebeneinander angeordnete Durchgangslöcher mit jeweils einem Ventilator in dem Trennwandabschnitt, wobei jedes der Durchgangslöcher jeweils in eine gesonderte Schalldämpfeinheit mündet oder wobei die Durchgangslöcher in eine gemeinsame Schalldämpfeinheit münden.

Weitere Vorteile, Merkmale und Anwendungsmöglichkeiten der Erfindung ergeben sich aus der nun folgenden Beschreibung mehrerer Ausführungen der Erfindung anhand der Zeichnung, wobei Fig. 4, Fig. 5, Fig. 6 und Fig. 7 verschiedene Varianten des Prinzips gemäss der Erfindung zeigen.

Vorteilhaft sind:
- Einfache Bohrungen in Wand, keine Änderung an Türe nötig, Luftschlitz unter der Türe einfach zu realisieren, wenn nicht schon bestehend.
- Ventilatoren sitzen in schwerer Wand, die Schwingung von Ventilatoren nicht übernehmen kann.
- Beidseitig gleich gute Schalldämmung zum Raum mit 180° Umlenkung und langem, schmalem Spalt, in dem Schallwellen x-fach (sehr oft) an Dämmmaterial absorbiert werden.
- Je nach Raumgrösse und Luftbedarf mit einem, zwei oder mehreren kleineren oder grösseren Ventilatoren ausrüstbar.
- Ventilatorgeräusche können gegen einen oder beide Räume gedämmt werden.
- Durch Anordnung von drei oder noch mehr hintereinander liegenden Abdeckungen können auch erhöhte Ansprüche an die Schalldämmung erreicht werden.
- Die Wirkungen der beidseitigen Abdeckungen addieren sich zur Dämpfung des Geräuschaustauschs zwischen den beiden Räumen.
- Druckverlust der Abdeckungen lässt sich durch die Spaltbreite und die Umlenkhilfen für die Luftströmung einfach beeinflussen.

Es kann somit bereitgestellt werden:
eine oder mehrere beieinander liegende Öffnungen in einer Trennwand von einem abgeschlossenem ersten Raum und mehrere Räume verbindenden zweiten Raum, wobei in jede Öffnung je ein Ventilator eingesetzt ist und die Öffnungen mindestens auf der Seite eines der beiden Räume mit einer Abdeckung aus einem schweren, flächigen Material abgedeckt ist, wobei die Abdeckung die Gesamtheit der Trennwand-Öffnungen seitlich auf drei Seiten dicht gegen den Raum abschliesst und mindestens eine weitere Abdeckung umschliesst, die ihrerseits wieder die Gesamtheit der Trennwand-Öffnungen seitlich auf drei Seiten abschliesst, so dass sich die verbleibende Öffnung jeder innen liegenden Abdeckung gegenüber der Öffnung der nächsten aussen liegenden Abdeckung befindet und der freie Spalt zwischen Trennwand und innerster Abdeckung sowie zwischen den Abdeckungen 0.05 bis 0.5 mal den Durchmesser resp. die kleinere Seite bei Rechteckform des freien Querschnitts der in den Öffnungen liegenden Ventilatoren beträgt.

Bei der (den) Öffnung(en) mit Ventilator(en) und mindestens einseitiger Abdeckung:
kann die flächige Abdeckung ein- oder beidseitig mit einem schallabsorbierendem Material beschichtet sein; und/oder
können die schweren, flächigen Abdeckungen aus Metallblech, Kunststoff, Gips, Fliesen, Stein oder Holz bestehen; und/oder
kann dies in einen Wohn- oder Geschäftsbau integriert sein; und/oder
können sich die Öffnungen in der Wand oder in der Türe befinden; und/oder
können als Ventilatoren Wälzlüfter verwendet werden.

## Patentansprüche

1. Aktive Überströmanordnung zur Erzeugung eines Luftausgleichs zwischen zwei durch eine Trennwand voneinander getrennten Räumen, wobei die Anordnung aufweist:
einen Trennwand-Abschnitt (1), der mit mindestens einem Durchgangsloch (2) versehen ist, welches sich von einer ersten Wandöffnung (2a) auf der ersten Seite des Trennwand-Abschnitts zu einer zweiten Wandöffnung (2b) auf der zweiten Seite des Trennwand-Abschnitts erstreckt;
einen in dem mindestens einen Durchgangsloch (2) angeordneten Ventilator (3);
zwei Schalldämpfeinheiten (4, 5), welche auf der ersten Wandöffnung (2a) und auf der zweiten Wandöffnung (2b) dicht anliegend derart angeordnet sind, dass ein Überströmkanal für Luft zwischen den beiden Räumen vorliegt, der durch die beiden Schalldämpfeinheiten (4, 5) und durch das mindestens eine Durchgangsloch (2) gebildet ist,
**dadurch gekennzeichnet, dass** die beiden Schalldämpfeinheiten (4, 5) jeweils einen durchgängigen Luftkanal mit einem ersten Kanalabschnitt (4a, 5a), einem Umlenkabschnitt (4b, 5b) und einem zweiten Kanalabschnitt (4c, 5c) aufweisen, wobei sich der jeweils erste Kanalabschnitt (4a, 5a) im wesentlichen parallel zur Ebene der Trennwand von einer Wandöffnung (2a, 2b) bis zu dem jeweiligen Umlenkabschnitt (4b, 5b) erstreckt und sich der zweite Kanalabschnitt (4c, 5c) im wesentlichen parallel zur Ebene der Trennwand oder im wesentlichen orthogonal zur Ebene der Trennwand von dem jeweiligen Umlenkabschnitt (4b, 5b) bis zu einer raumseitigen Austrittsöffnung der jeweiligen Schalldämpfeinheit (4, 5) erstreckt.

2. Aktive Überströmanordnung nach Anspruch 1, **dadurch gekennzeichnet, dass** die beiden Schalldämpfeinheiten (4, 5) an ihren Innenwänden eine poröse Beschichtung (6) aufweisen.

3. Aktive Überströmanordnung nach Anspruch 1 oder 2, **dadurch gekennzeichnet, dass** die beiden Schalldämpfeinheiten (4, 5) jeweils einen durchgängigen Luftkanal mit einem ersten Kanalabschnitt, einem ersten Umlenkabschnitt, einem zweiten Kanalabschnitt, einem zweiten Umlenkabschnitt (4d, 5d) und einem dritten Kanalabschnitt (4e, 5e) aufweisen, wobei sich der erste Kanalabschnitt im wesentlichen parallel zur Ebene der Trennwand von einer Wandöffnung bis zu dem ersten Umlenkabschnitt erstreckt, sich der zweite Kanalabschnitt im wesentlichen parallel zur Ebene der Trennwand oder im wesentlichen orthogonal zur Ebene der Trennwand von dem ersten Umlenkabschnitt bis zu dem zweiten Umlenkabschnitt erstreckt und sich der dritte Kanalabschnitt von dem zweiten Umlenkabschnitt zu einer raumseitigen Austrittsöffnung der jeweiligen Schalldämpfeinheit (4, 5) erstreckt.

4. Aktive Überströmanordnung nach einem der Ansprüche 1 bis 3, **dadurch gekennzeichnet, dass** sie mehrere nebeneinander angeordnete Durchgangslöcher (2) mit jeweils einem Ventilator (3) in dem Trennwandabschnitt aufweist, wobei jedes der Durchgangslöcher jeweils in eine gesonderte Schalldämpfeinheit mündet.

5. Aktive Überströmanordnung nach einem der Ansprüche 1 bis 3, **dadurch gekennzeichnet, dass** sie mehrere nebeneinander angeordnete Durchgangslöcher mit jeweils einem Ventilator in dem Trennwandabschnitt aufweist, wobei die Durchgangslöcher in eine gemeinsame Schalldämpfeinheit münden.

## Claims

1. An active flow transfer arrangement for generating an exchange of air between two rooms that are separated from one another by a dividing wall, wherein the arrangement has:
a dividing wall section (1) which is provided with at least one passage hole (2) which extends from a first wall opening (2a) on the first side of the dividing wall section to a second wall opening (2b) on the second side of the dividing wall section;
a fan (3) arranged in the at least one passage hole (2);
two silencer units (4, 5) which are arranged so as to lie sealingly against the first wall opening (2a) and against the second wall opening (2b) such that a flow transfer channel for air is provided between the two rooms, which flow transfer channel is formed by both of the silencer units (4, 5) and the at least one passage hole (2),
**characterised in that** each one of the silencer units (4, 5) comprises a continuous air channel with a first channel section (4a, 5a), a diverting section (4b, 5b) and a second channel section (4c, 5c), wherein the first channel section extends substantially parallel to the plane of the dividing wall from a wall opening (2a, 2b) to the respective diverting section (4b, 5b), and the second channel section (4c, 5c) extends substantially parallel to the plane of the dividing wall, or substantially perpendicular to the plane of the dividing wall, from the respective diverting section (4b, 5b) to a room-side outlet opening of the respective silencer unit (4, 5).

2. The active flow transfer arrangement according to claim 1, **characterised in that** both of the silencing units (4, 5) have on their inner walls a porous coating (6).

3. The active flow transfer arrangement according to claim 1 or 2, **characterised in that** each one of the silencing units (4, 5) comprises a continuous air channel with a first channel section, a first diverting section, a second channel section (4c, 5c), a second diverting section (4d, 5d) and a third channel section (4e, 5e), wherein the first channel section (4c, 5c) extends substantially parallel to the plane of the dividing wall from a wall opening to the first diverting section, the second channel section extends substantially parallel to the plane of the dividing wall, or substantially perpendicular to the plane of the dividing wall, from the first diverting section to the second diverting section, and the third channel section extends from the second diverting section to a room-side outlet opening of the respective silencer unit (4, 5).

4. The active flow transfer arrangement according to any one of claims 1 to 3, **characterised in that** it comprises a plurality of juxtaposed passage holes (2), each comprising a fan (3) in the dividing wall section, wherein each one of the passage holes opens into a separate silencer unit.

5. The active flow transfer arrangement according to any one of claims 1 to 3, **characterised in that** it comprises a plurality of juxtaposed passage holes, each one comprising a fan in the dividing wall section, wherein the passage holes open into a common silencer unit.

## Revendications

1. Un système de débordement actif pour générer un équilibrage d'air entre deux chambres séparées l'une de l'autre par une cloison, dans lequel le système présente:
une partie de cloison (1) qui est pourvue d'au moins un trou de passage (2) qui s'étend à partir d'une première ouverture de paroi (2a) sur le premier côté de la partie de cloison jusqu'à une deuxième ouverture de paroi (2b) sur le deuxième côté de la partie de cloison;
un ventilateur (3) disposé dans ledit trou de passage (2);
deux unités d'insonorisation (4, 5) qui sont disposées étroitement sur la première ouverture de paroi (2a) et sur la deuxième ouverture de paroi (2b) de manière qu'il y ait un canal de débordement pour l'air entre les deux chambres, qui est formé par les deux unités d'insonorisation (4, 5) et par ledit au moins un trou de passage (2),
**caractérisé en ce que** les deux unités d'insonorisation (4, 5) ont chacune un canal d'air continu comprenant une première partie de canal (4a, 5a), une partie de déviation (4b, 5b) et une deuxième partie de canal (4c, 5c), dans lequel la première partie de canal (4a, 5a) s'étend sensiblement parallèlement au plan de la cloison à partir d'une ouverture de paroi (2a, 2a) jusqu'à la partie de déviation (4b, 5b) respective, et la deuxième partie de canal (4c, 5c) s'étend sensiblement parallèlement au plan de la cloison ou sensiblement orthogonalement au plan de la cloison à partir de la partie de déviation (4b, 5b) respective jusqu'à une ouverture de sortie du côté chambre de l'unité d'insonorisation (4, 5) respective.

2. Le système de débordement actif selon la revendication 1, **caractérisé en ce que** les deux unités d'insonorisation (4, 5) présentent un revêtement poreux sur leurs parois intérieures (6).

3. Le système de débordement actif selon la revendication 1 ou 2, **caractérisé en ce que** les deux unités d'insonorisation (4, 5) présentent chacune un canal d'air continu ayant une première partie de canal, une première partie de déviation, une deuxième partie de canal, une deuxième partie de déviation (4d, 5d) et une troisième partie de canal (4e, 5e), dans lequel la première partie de canal s'étend sensiblement parallèlement au plan de la cloison à partir d'une ouverture de paroi jusqu'à la première partie de déviation, la deuxième partie de canal s'étend sensiblement parallèlement au plan de la cloison ou sensiblement orthogonalement au plan de la cloison à partir de la première partie de déviation jusqu'à la deuxième partie de déviation, et la troisième partie de canal s'étend à partir de la deuxième partie de déviation jusqu'à une ouverture de sortie du côté chambre de l'unité d'insonorisation (4, 5) respective.

4. Le système de débordement actif selon l'une quelconque des revendications 1 à 3, **caractérisé en ce qu'**il présente une pluralité de trous de passage (2) juxtaposés ayant chacun un ventilateur (3) dans la partie de cloison, dans lequel chacun desdits trous de passage débouche dans une unité d'insonorisation séparée.

5. Le système de débordement actif selon l'une quelconque des revendications 1 à 3, **caractérisé en ce qu'**il présente une pluralité de trous de passage juxtaposés ayant chacun un ventilateur dans la partie de cloison, dans lequel les trous de passage débouchent dans une unité d'insonorisation commune.
